# FASCICULE DE BREVET EUROPEEN

(11) **EP 0 220 081 B1**
(45) Date de publication et mention de la délivrance du brevet: **31.01.1990**
(21) Numéro de dépôt: 86401940.1
(22) Date de dépôt: 03.09.1986
(51) Int. Cl.: B61B 12/12

(54) **Chariot d'accouplement au cable d'une télécabine ou d'un télésiège**
Kabelverbindungswagen für eine Seilbahnkabine oder -stuhl
Cable connecting chariot for a cable car or seat

(30) Priorité: 09.09.1985 FR 8513450
(43) Date de publication de la demande: 29.04.1987
(73) Titulaire: POMAGALSKI S.A., 38600 Fontaine (FR)
(72) Inventeur: Brochand, Max, F-38123 Noyarey (FR)
(74) Mandataire: Kern, Paul

(56) Documents cités:
- EP-A- 0 132 721
- CH-A- 629 714
- FR-A- 2 270 134
- FR-A- 2 424 838
- FR-A- 2 506 245
- US-A- 2 250 339
- US-A- 3 037 464

## Description

L'invention est relative à un chariot d'accouplement de charges, notamment de cabines ou de sièges, à un câble aérien d'une installation de transport ayant des balanciers de galets de support et de compression dudit câble, échelonnés le long de la ligne, ledit chariot ayant deux pinces espacées, pour enserrer chacune le câble par une paire de mâchoires, qui chevauchent le câble en faisant une saillie limitée au-dessus de la face supérieure du câble facilitant le passage de la pince sous les galets de compression, ladite saillie étant prolongée, de part et d'autre dans la direction du câble par une piste de roulement pour faciliter l'entrée et la sortie de la pince sous un galet de compression.

Un chariot connu du genre mentionné (voir par exemple le FR-A 2 424 838), comporte une barre flexible d'une épaisseur égale à celle des saillies des pinces, cette barre étant disposée sur la face supérieure du câble enserré par les pinces, dans l'intervalle séparant les deux saillies. On évite ainsi au passage des pinces sous un galet de compression, une retombée du galet, après le franchissement de la saillie de la première pince, suivie d'une remontée imposée par la saillie de la deuxième pince du chariot. La flexibilité de la barre permet à celle-ci de suivre les courbures du câble en restant plaquée sur le câble. Ce dispositif réduit les vibrations et les chocs au passage d'un balancier de compression, mais ce passage reste bruyant et inconfortable.

La présente invention a pour but de réaliser un chariot perfectionné, dont le passage sous les galets de compression est facilité. Elle part de la constatation que les chocs résultent d'une mise en mouvement ou d'un arrêt d'une pièce, ce choc étant d'autant plus brutal que la masse déplacée et la vitesse sont importantes.

Le chariot selon l'invention est caractérisé en ce que la piste de roulement, intercalée entre les deux pinces, présente à ses deux extrémités une épaisseur maximale sensiblement égale à celle de ladite saillie pour affleurer au niveau de la saillie au-dessus du câble dans la zone de raccordement à la pince et une forme générale concave orientée vers le haut avec une épaisseur minimale au milieu entre les deux pinces.

L'emprisonnement d'un tronçon du câble entre les deux pinces du chariot accroît la rigidité de ce tronçon et la forme concave de la piste de roulement compense cette rigidité en présentant au galet de compression une courbure analogue à celle du câble libre. Cette comp ensation est particulièrement intéressante dans le cas d'un chariot à pinces fixées rigidement et reliées par une barre rigide interposée entre les deux saillies, mais elle présente des avantages également pour une barre flexible.

La forme concave est concrétisée par une rampe descendante, suivie d'une rampe ascendante. Par un choix approprié de la longueur de ces rampes, en fonction de l'écartement des galets successifs de compression et en combinaison avec les rampes formées par les aiguilles à l'entrée et à la sortie du chariot, il est possible de reconstituer le simple basculement du balancier, dont l'axe reste pratiquement immobile au passage de la pince, couramment utilisé pour une pince unique. L'espacement des deux pinces est avantageusement voisin du double de celui de deux galets successifs.

L'invention est essentiellement applicable à des transporteurs, monocâble du type télécabine ou télésiège débrayable, mais elle est utilisable pour des pinces fixes ou d'autres installations.

D'autres avantages et caractéristiques ressortiront plus clairement de la description qui va suivre d'un mode de réalisation selon l'invention, donné à titre d'exemple non limitatif et représenté aux dessins annexés, dans lesquels :
- la figure 1 est une vue schématique en plan d'un chariot selon l'invention;
- la figure 2 est une vue en élévation du chariot selon la fig. 1;
- la figure 3 est une coupe suivant la ligne III-III de la fig. 1;
- la figure 4 est une vue illustrant le passage du chariot sous un balancier de compression;
- la figure 5 est une vue de détail de la fig. 4, à échelle agrandie, montrant le passage sous un balancier de compression plat;
- la figure 6 est une vue analogue à celle de la fig. 5, montrant le passage sous un balancier de compression chargé.

Sur les figures, un câble 10 d'une télécabine ou d'un télésiège débrayable s'étend entre deux stations, dans lesquelles les cabines ou sièges sont désaccouplés du câble 10 pour un débarquement et/ou embarquement à vitesse lente ou nulle. Chaque cabine ou siège est fixé par une suspente 12 à un chariot 14 d'accouplement au câble 10, porteur-tracteur. Le châssis 16 du chariot 14 porte deux pinces 18, 20 enserrant le câble 10 en deux points espacés, lorsque le chariot 14 est accouplé au câble 10. Les pinces 18, 20 sont identiques, par exemple du type décrit dans le brevet français 2.497.750 dont seuls les principaux éléments sont rappelés. Chaque pince comprend une paire de mâchoires 22, 24 à axe d'articulation 26, disposé au-dessus du câble 10, enserré entre les mâchoires. La mâchoire fixe 22 est solidaire du châssis 16, tandis que la mâchoire mobile 24 est portée par un levier de commande 28, s'étendant du côté opposé de l'axe 26. Le levier 28 est sollicité en position de fermeture de la pince par un ressort 30 et est commandé par un galet 32, coopérant au passage du chariot 14 avec un rail de commande (non représenté) pour l'ouverture de la pince. Les mâchoires 22, 24 sont enfourchées sur le câble 10, affleurant ou en faible retrait de la face inférieure du câble 10 pour un passage sans contact sur des galets de support du câble 10. Les mâchoires 22, 24 forment au niveau de l'axe 26 une saillie 34 au-dessus de la face supérieure du câble 10. Entre les saillies 34, 34a des deux pinces 18, 20 s'étend une barre de liaison 36, dont la face 38 opposée au câble 10 constitue une piste de roulement. Dans l'exemple illustré par les figures, les pinces 18, 20 sont rigidement fixées au châssis 16 et la barre de liaison 36 est rigide et fixée aux saillies 34, 34a par ses extrémités. Des aiguilles 40, 42 en forme de rampe prolongent les saillies 34, 34a du côté opposé à la barre de liaison 36. Le chariot 14 comporte des galets 44 de roulement sur des rails de transfert dans les stations, après désaccouplement du câble 10.

En se référant plus particulièrement à la figure 4, on voit que, lors d'un passage du chariot 14 sous un train 46 de balanciers de compression, l'aiguille 40 soulève le premier galet du premier balancier élémentaire 50 pour l'amener au niveau de la saillie 34, ce galet 48 roulant ensuite sur la piste 38 de la barre 36 avant de franchir la saillie 34a et de redescendre sur l'aiguille 42. Simultanément, l'aiguille 40 engage le deuxième galet 52 du premier balancier élémentaire 50, puis le premier galet 54 du deuxième balancier élémentaire 56 et le deuxième galet 58 de ce deuxième balancier et ainsi de suite, d'une manière bien connue des spécialistes. Les deux balanciers élémentaires 50, 56 sont articulés par des axes 64, 66 sur un balancier principal 60, monté à pivotement en son centre 62.

Selon l'invention, la barre de liaison 36 présente une épaisseur égale à celle des saillies 34, 34a à ses extrémités pour éviter une solution de continuité, la partie centrale de la barre 36 étant plus mince ou d'épaisseur nulle, de façon à créer une surface de roulement 38 concave ou creuse qui coopère avec les galets de compression. L'ensemble est agencé de telle manière que les deux galets d'un même balancier ne sont jamais soulevés ou abaissés en même temps au passage du chariot, l'un roulant avantageusement sur une piste descendante lorsque l'autre roule sur une piste ou rampe montante. Le point d'articulation 64, 66 du balancier 50, 56 reste ainsi sensiblement immobile, le mouvement se limitant à un pivotement du balancier. Cet effet de compensation résulte de la longueur des aiguilles 40, 42 et de celle de la barre de liaison 36 par rapport à l'écartement de deux galets de compression successifs. Sur la figure 5 on voit que le deuxième galet 52 va amorcer le mouvement descendant sur la piste 38 au moment où le premier galet 48 aborde l'aiguille 42. La longueur de cette aiguille 42 est sensiblement égale à l'écartement entre les galets 48, 52. D'une manière analogue l'espacement des saillies 34, 34a est voisine du double de cet écartement des galets 48, 52. Pour illustrer le mouvement limité des axes 64, 66, 62 des balanciers 50, 56, 60, le chariot 14 est supposé immobile, les balanciers se déplaçant dans la direction du câble 10 et on a représenté sur la figure 5 la trajectoire des axes 64, 66, 62 en trait plein. a titre de comparaison la trajectoire correspondante, dans le cas d'une barre de liaison 36 droite, est représentée en pointillés.

La figure 6, analogue à la figure 5, montre le passage du chariot 14 sous un balancier de compression chargé, imposant au câble 10 une courbure vers le bas. La courbure de la barre de liaison 36 compense dans ce cas en partie la rigidité du chariot 14 et permet de limiter les amplitudes de déplacement des axes 64, 66, 62 des balanciers en simulant une courbure du chariot 14, qui suit celle du câble 10. Il est clair que les mouvements limités, engendrés par le passage du chariot sous les balanciers de compression, facilitent ce passage et limitent les vibrations, qui sont à l'origine d'usures et de bruits.

L'invention peut être appliquée à un chariot, équipé de pinces articulées sur le châssis, pour suivre les courbures du câble, la barre de liaison étant dans ce cas flexible. La compensation plus faible n'est pas négligeable et permet d'accroître le confort des passagers. La liaison courbe selon l'invention peut être utilisée pour toute attache présentant deux saillies ou protubérances espacées le long du câble.

L'invention est bien entendu nullement limitée au mode de mise en oeuvre plus particulièrement décrit et elle s'applique à d'autres types de pinces.

## Revendications

1. Chariot (14) d'accouplement de charges, notamment de cabines ou de sièges, à un câble aérien (10) d'une installation de transport ayant des balanciers (50, 56, 60) de galets (48, 52; 54, 58) de support et de compression dudit câble, échelonnés le long de la ligne, ledit chariot ayant deux pinces (18, 20) espacées, pour enserrer chacune le câble par une paire de mâchoires (22, 24), qui chevauchent le câble (10) en faisant une saillie (34) limitée au-dessus de la face supérieure du câble facilitant le passage de la pince sous les galets de compression, ladite saillie étant prolongée, de part et d'autre dans la direction du câble, par une piste (38, 40, 42) de roulement pour faciliter l'entrée et la sortie de la pince sous un galet de compression, caractérisé en ce que la piste (38) de roulement, intercalée entre les deux pinces (18, 20), présente à ses deux extrémités une épaisseur maximale sensiblement égale à celle de ladite saillie (34) pour affleurer au niveau de la saillie au-dessus du câble (10) dans la zone de raccordement à la pince (18, 20) et une forme générale concave orientée vers le haut avec une épaisseur minimale au milieu entre les deux pinces.

2. Chariot selon la revendication 1, caractérisé en ce que la saillie (34) de la pince (18, 20) est prolongée à l'avant et à l'arrière du chariot par une piste de roulement (40, 42) formant une rampe de longueur voisine de l'écartement entre deux galets successifs (48, 52; 54, 58) d'un balancier de compression (50, 56).

3. Chariot selon la revendication 1 ou 2, caractérisé en ce que l'espacement des deux pinces (18, 20) est voisin du double de l'écartement entre deux galets successifs (48, 52; 54, 58) d'un balancier de compression (50, 56).

4. Chariot selon la revendication 1, 2 ou 3, caractérisé en ce que la piste de roulement (38) entre les deux pinces est constituée par une pièce (36) de liaison entre les pinces (18, 20), portant sur la face supérieure du câble (10).

5. Chariot selon la revendication 4, caractérisé en ce que les pinces (18, 20) sont rigidement assujetties au chariot (14), ladite pièce de liaison (36) s'étendant rigidement entre les saillies (34) des deux pinces (18, 20).

6. Chariot selon la revendication 4 , caractérisé en ce que les pinces (18, 20) sont montées à pivotement sur le chariot (14) pour suivre les courbures du câble (10), ladite pièce de liaison (36) étant flexible.

7. Chariot selon l'une des revendications précédentes, caractérisé en ce que les pinces (18, 20) sont du type débrayable.

## Claims

1. A carriage (14) coupling loads, notably cars or chairs, to an aerial rope (10) of a transport installation having support and compression sheave (48, 52; 54, 58) batteries (50, 56, 60) of said rope, spaced out along the line, said carriage comprising two grips (18, 20) set apart, each having a pair of jaws (22, 24) mounted astride and gripping the rope (10) with a protruding part (34) of limited thickness above the upper face of the rope for the grip to pass easily under the compression sheave batteries, and a running track (38, 40, 42) extending said protruding part on both sides in the direction of the rope, to facilitate entry and exit of the grip under a compression sheave, characterized in that the running track (38) located between the two grips (18, 20) presents at both ends a maximum thickness appreciably equal to that of said protruding part (34) so as to just reach the same level as the protruding part above the rope (10) in the grip (18, 20) connection area and a general upward-facing concave shape with a minimum thickness in the middle between the two grips.

2. A carriage according to claim 1, characterized in that the protruding part (34) of the grip (18, 20) is extended to the front and to the rear of the carriage by a running track (40, 42) forming a ramp of a length close to the distance between two successive sheaves (48, 52; 54, 58) of a compression sheave battery (50, 56).

3. A carriage according to claim 1 or 2, characterized in that the distance between two grips (18, 20) is close to twice the distance between two successive sheaves (48, 52; 54, 58) of a compression sheave battery (50, 56).

4. A carriage according to claim 1, 2 or 3, characterized in that the running track (38) between the two grips is constituted by a connecting part (36) between the grips (18, 20) bearing on the upper face of the rope (10).

5. A carriage according to claim 4, characterized in that the grips (18, 20) are rigidly attached to the carriage (14), said connecting part (36) extending rigidly between the protruding parts (34) of the two grips (18, 20).

6. A carriage according to claim 4, characterized in that the grips (18, 20) are pivotally mounted on the carriage (14) to follow the curvatures of the rope (10), said connecting part (36) being flexible.

7. A carriage according to any of the preceding claims, characterized in that the grips (18, 20) are of the detachable kind.

## Patentansprüche

1. Wagen (14) zum Kuppeln von Lasten, insbesondere Gondeln oder Sesseln an das Luftseil (10) einer Transportanlage, mit Wiegen (50, 56, 60) für Trag- und Kompressionsrollen (48, 52; 54, 58) des genannten Seiles, die längs der Bahn gestaffelt sind, wobei der genannte Wagen zwei getrennte Klemmen (18, 20) mit je einem Backenpaar (22, 24) hat, die sich mit einem begrenzten Vorsprung über der Seiloberfläche auf das Seil (10) abstützen, um die Durchfahrt der Klemme unter den Kompressionsrollen zu erleichtern, und wobei dieser Vorsprung beiderseits in der Seilrichtung durch eine den Eingang und den Ausgang der Klemme unter einer Kompressionsrolle erleichternden Rollbahn (38, 40, 42) verlängert ist, dadurch gekennzeichnet, daß die zwischen den beiden Klemmen (18, 20) stehende Rollbahn (38) an ihren beiden Enden eine der dem Vorsprung (34) ungefähr entsprechende Maximaldicke hat, um in der Flucht des Vorsprungs über dem Seil (10) in der Verbindungszone an der Klemme (18, 20) zu liegen und eine nach oben gerichtete allgemeine konkave Form hat mit einer Minimaldicke zwischen den beiden Klemmen.

2. Wagen nach Anspruch 1, dadurch gekennzeichnet, daß der Klemmenvorsprung (34) vor und hinter dem Wagen durch eine eine Schräge bildende Rollbahn (40, 42) verlängert ist, deren Länge ungefähr dem Abstand zwischen zwei aufeinanderfolgenden Rollen (48, 52; 54, 58) einer Kompressionswiege (50, 56) entspricht.

3. Wagen nach Anspruch 1 oder 2, dadurch gekenneichnet, daß der Abstand der beiden Klemmen (18, 20) ungefähr doppelt so groß ist, wie der Abstand zwischen zwei aufeinanderfolgenden Rollen (48, 52; 54, 58) einer Kompressionswiege (50, 56).

4. Wagen nach Anspruch 1, 2 oder 3, dadurch gekennzeichnet, daß die Rollbahn (38) zwischen den beiden Klemmen durch ein auf der Seiloberfläche gestütztes Klemmenverbindungsstück (36) gebildet ist.

5. Wagen nach Anspruch 4, dadurch gekennzeichnet, daß die Klemmen (18, 20) starr am Wagen (14) befestigt sind, und daß das genannte Verbindungsstück (36) sich starr zwischen den Vorsprüngen (34) der beiden Klemmen (18, 20) erstreckt.

6. Wagen nach Anspruch 4, dadurch gekennzeichnet, daß die Klemmen (18, 20) schwenkbar auf dem Wagen (14) gelagert sind, um den Krümmungen des Seiles (10) zu folgen, und daß das genannte Verbindungsstück (36) biegsam ist.

7. Wagen nach einem der vorigen Ansprüche, dadurch gekennzeichnet, daß die Klemmen (18, 20) abkuppelbar sind.
